# FASCICULE DE BREVET EUROPEEN

(11) **EP 0 531 227 B1**
(45) Date de publication et mention de la délivrance du brevet: **08.06.1994**
(21) Numéro de dépôt: 92402433.4
(22) Date de dépôt: 04.09.1992
(51) Int. Cl.: F24C 15/10, A47B 77/08

(54) **Plan de travail de cuisine, en particulier à usage domestique, muni d'au moins un élément de cuisson**
Arbeitsplatte für Küche, insbesondere für häusliche Verwendung, ausgestattet mit mindestens einem Heizelement
Kitchen work surface, especially for domestic use, equipped with at least one heating element

(30) Priorité: 05.09.1991 FR 9111130
(43) Date de publication de la demande: 10.03.1993
(73) Titulaire: Société SCHOLTES, F-57101 Thionville Cedex (FR)
(72) Inventeur: Michel, Jean-Claude, F-57570 Gavisse (FR)
(74) Mandataire: Armengaud Ainé, Alain

(56) Documents cités:
- EP-A- 0 162 621
- EP-A- 0 401 651
- FR-A- 2 522 119
- FR-A- 2 645 250
- US-A- 5 036 831

## Description

La présente invention concerne un plan de travail de cuisine selon le préambule de la revendication 1.

On connaît déjà, plus particulièrement par le brevet FR-A-2 645 250, un élément de cuisson encastrable, à foyers de chauffe du genre de foyers halogènes et/ou foyers radiants, destiné à un usage domestique. En fait, par le moyen de cet élément de cuisson décrit dans ce document antérieur, il s'agit de résoudre le problème que pose, d'une manière générale, une table de cuisson complète, comprenant une plaque supérieure en verre vitrocéramique. En effet, une telle table est d'une grande fragilité et son remplacement peut être particulièrement onéreux. Ainsi, dans le document antérieur précité, il est envisagé de réaliser la surface de la table de cuisson en un matériau naturel, tel que le granit, le marbre, la pierre polie en surface, ou tout autre matériau qui soit en mesure de supporter des élévations de température, soit résistant et présente une faible conductibilité thermique. Une table de cuisson conçue en un tel matériau présente, en outre, des ouvertures destinées à recevoir des pastilles de verre vitrocéramique sous lesquelles sont disposés des foyers de chauffe tels que des foyers halogènes ou des foyers radiants. Les boutons de commande de ces foyers de chauffe sont eux-mêmes insérés dans une ou des ouvertures aménagées dans la table de cuisson en matériau naturel. A noter que l'ensemble de ces foyers de chauffe se dispose dans un caisson rapporté sous la face inférieure de la plaque formant la surface de la table de cuisson, laquelle est placée dans une découpe réalisée dans le plan de travail d'une cuisine ou analogue.

En fait, on constate que ce type d'élément de cuisson, tel que décrit dans le brevet FR-A-2 645 250, bien qu'apportant une solution aux problèmes liés à la réalisation d'une table de cuisson totalement en verre vitrocéramique, n'en conduit pas moins à des inconvénients, généralement rencontrés lors de l'encastrement d'un élément de cuisson, quelle que soit sa nature, dans un plan de travail d'une cuisine.

Ainsi, entre cet élément de cuisson et ce plan de travail, persiste un rebord définissant un angle interne au niveau duquel les nettoyages ne peuvent être effectués que très difficilement. Or, d'un point de vue hygiénique, il convient éventuellement de supprimer de tels centres de développement de germes. En outre, ce rebord, que définit l'élément de cuisson vis-à-vis d'un plan de travail, vient à réduire la surface utile de ce dernier.

Dans ces conditions, la présente invention se propose de remédier aux inconvénients précités, en utilisant en tant qu'élément de cuisson un foyer de chauffe surmonté d'une pastille en verre vitrocéramique, l'ensemble étant intégré, individuellement, dans une découpe pratiquée directement dans le plan de travail. Ainsi, ce dernier comporte autant de découpes que de foyers de chauffe désirés.

Cependant, cette solution, bien que supprimant tous les problèmes de nettoyage ou encore d'encombrements rencontrés par le passé, pose d'autres problèmes que ne souligne pas l'état antérieur de la technique. Notamment, l'emploi d'un caisson disposé sous l'élément de cuisson mais, aussi, la distance importante séparant les différents foyers de chauffe de la bordure des découpes aménagées dans le plan de travail, évitent de façon connue de détériorer ce plan de travail sous l'effet d'un transfert important de chaleur.

Or, en cas d'implantation individuelle des foyers de chauffe dans des ouvertures ajustées à cet effet dans un plan de travail, le transfert de chaleur par convection pose un problème réel, quel que soit le matériau utilisé pour la réalisation de ce dernier. Notamment et à titre d'exemple, le granit, bien qu'étant particulièrement résistant aux chocs, n'en présente pas moins une certaine fragilité en cas d'élévation locale de la température.

A noter à ce propos que, dans le cadre d'une table de cuisson en granit, celle-ci est nécessairement de faible épaisseur, de manière à réduire le rebord défini entre elle et le plan de travail. Dès lors, le problème ne se pose pas dans les mêmes termes lorsqu'il n'y a pas de transfert de chaleur par convection, seule la conduction entre la pastille vitrocéramique et le granit étant susceptible d'être à l'origine d'une élévation de température de ce dernier, élévation de température qui, de ce fait, est nécessairement limitée.

La présente invention se propose donc, également, de résoudre ces problèmes complémentaires que pose l'intégration directe des foyers de chauffe dans des découpes pratiquées dans un plan de travail, en aménageant non seulement autour de ces foyers de chauffe mais aussi à hauteur des pastilles en verre vitrocéramique, des moyens d'isolation thermiques.

L'invention concerne un plan de travail de cuisine, en particulier à usage domestique, comportant au moins un élément de cuisson et au moins une découpe dans laquelle est disposé l'élément de cuisson, ledit élément de cuisson étant constitué par un foyer de chauffe, tel qu'un foyer halogène, radiant ou à induction, comprenant une enveloppe externe isolante et surmontée d'une pastille en verre vitrocéramique reposant, au niveau de sa bordure périphérique, dans une cornière en matériau isolant, caractérisé en ce que la bordure périphérique de la pastille en verre vitrocéramique présente une surface légèrement supérieure à celle du foyer de chauffe, la découpe réalisée dans le plan de travail étant également de dimension légèrement supérieure à la surface du foyer de chauffe augmentée de la surépaisseur due à l'enveloppe isolante, cette découpe comportant en outre, dans sa bordure supérieure un décrochement, destiné à accueillir la pastille et sa cornière en matériau isolant de sorte que la pastille se dispose dans un même plan horizontal que la face supérieure du plan de travail, une colle d'étanchéité et d'assemblage étant injectée d'une part entre les parois externes du décrochement recevant la cornière, et les parois définissant le décrochement et d'autre part les parois internes en regard de la cornière et la pastille en verre vitrocéramique.

Les avantages obtenus grâce à l'invention consistent donc en ce que le plan de travail ne présente, à hauteur des éléments de cuisson, aucun recoin, aspérité ou autre, susceptible de gêner ou de rendre plus délicat le nettoyage de ce plan de travail. Par ailleurs, celui-ci peut être conçu en un matériau quelconque, sans que cela ne pose de problème, notamment en cas d'emploi d'un matériau sensible à la chaleur.

D'autres buts et avantages de la présente invention apparaîtront à travers la description qui va suivre, se rapportant à un mode de réalisation particulier, qui n'est donné qu'à titre d'exemple indicatif et non limitatif, en référence au dessin annexé, sur lequel:
- La Figure 1 est une vue schématique, en perspective, d'un plan de travail, intégrant plusieurs éléments de cuisson, monté conformément à l'invention.
- La Figure 2 est une vue schématique partielle, à plus grande échelle et en coupe, d'un plan de travail, à hauteur d'un élément de cuisson.

Tel que représenté dans la Figure 1, la présente invention est relative à un plan de travail 1 d'une cuisine, en particulier à usage domestique.

Ce plan de travail 1 d'une épaisseur donnée 2, comporte au moins une et de préférence plusieurs découpes 3, 4, 5 (au nombre de trois dans le cas de la Figure 1) dans lesquelles sont disposés des éléments de cuisson 6, 7, 8, de formes et de profils variables.

En fait et selon l'invention, ces éléments de cuisson 6, 7, 8 sont constitués, chacun de la façon illustrée sur la Figure 2, par un foyer de chauffe 9, par un foyer de structure classique donc non explicitement décrit ici, du genre foyer halogène, radiant ou à induction, surmonté de façon connue d'une pastille en verre vitrocéramique 10. A noter que la surface de cette pastille 10 est légèrement supérieure à celle du foyer de chauffe 9. De plus, sa forme extérieure est fonction de celle de ce dernier, les foyers de chauffe 9 pouvant être de forme circulaire, ovoïde ou quelconque, la zone de chauffe étant éventuellement modulable.

Le foyer de chauffe 9 comporte par ailleurs une enveloppe externe isolante 11, destinée à éviter ou du moins à limiter, le transfert par convection de la chaleur produite au niveau de la paroi externe du foyer de chauffe 9.

On remarquera en effet, qu'en raison de l'importance de l'épaisseur 2 d'un tel plan de travail 1, cette transmission de chaleur par convection est non négligeable, d'autant plus que les découpes 3, 4, 5, destinées à accueillir individuellement chacun des éléments de cuisson 6, 7, 8, sont de dimension transversale à peine supérieure à la surface du foyer de chauffe 9, augmentée de la surépaisseur 12, due à l'enveloppe externe isolante 11. Selon un mode de réalisation préféré de l'invention, cette enveloppe isolante 11 vient également recouvrir la face inférieure 13 du foyer de chauffe 9, ceci de manière à éviter les transferts de chaleur par convection en direction de la partie inférieure du plan de travail 1.

Conformément à l'invention, on prévoit par ailleurs, de faire reposer la bordure périphérique 14 de la pastille vitrocéramique 10 qui déborde latéralement du foyer de chauffe 9, dans une cornière en matériau isolant 15, destinée à éviter, dans ce cas, le transfert de chaleur par conduction entre cette pastille vitrocéramique 10 et le plan de travail 1. Avantageusement, ce dernier présente, dans sa bordure supérieure 16, au droit de la découpe 3, 4, 5, un décrochement 17 susceptible précisément d'accueillir la bordure périphérique 14 de la pastille vitrocéramique 10 et sa cornière isolante 15, en étant suffisamment profond pour que cette pastille 10 se présente dans un même plan horizontal que la face supérieure 18 du plan de travail 1.

Il convient de préciser que, tant entre les parois externes 19 définissant le décrochement 17 recevant la cornière isolante 15, qu'entre les parois internes en regard 20 de cette même cornière et la pastille en verre vitrocéramique 10, est de préférence injectée une colle d'étanchéité et d'assemblage 21. Celle-ci est naturellement choisie pour résister à une température qui en fonctionnement des foyers, peut atteindre 300° C.

On notera en outre, que le rebord vertical supérieur 22 défini par la cornière 15, présente une hauteur 23 légèrement inférieure à l'épaisseur 24 de la pastille 10, de sorte qu'entre cette dernière et ledit plan de travail 1, on obtienne une rainure 25 de faible profondeur, laquelle est comblée par la même colle d'étanchéité et d'assemblage 21 ayant servi à la liaison d'une part de la cornière 15 dans le décrochement 17 et d'autre part de la pastille 10 dans cette même cornière 15.

Finalement, un capot de protection 26 est disposé sous chaque élément de cuisson 6, 7 ou 8, en étant rendu solidaire de ce dernier ou de la face inférieure 27 du plan de travail 1. Un tel capot de protection empêche ainsi l'accès direct d'un usager aux différents foyers de chauffe 9, et, plus particulièrement, aux organes de liaison électriques (non représentés), les reliant à une alimentation ou un pupitre de commande 29. A noter, à ce propos, que ce dernier peut être intégré, tout comme les éléments de cuisson 6, 7, 8 dans une découpe 30, aménagée dans le plan de travail 1.

Les avantages obtenus grâce à l'invention consistent principalement en ce que chacun des éléments de cuisson 6, 7, 8, constitué par un foyer de chauffe 9 auquel est associée une pastille vitrocéramique 10, peut être intégré, individuellement, dans le plan de travail 1, quelle que soit la nature de ce dernier. On observera qu'une telle caractéristique conduit à la possibilité, pour chaque usager, de composer librement, au niveau de sa propre cuisine, son ensemble de cuisson dans la mesure où il peut choisir tant la dimension des foyers de chauffe venant à composer cet ensemble que leur disposition, leur nombre et leur type.

## Revendications

1. Plan de travail (1) de cuisine, en particulier à usage domestique, comportant au moins un élément de cuisson (6,7,8) et au moins une découpe (3, 4, 5) dans laquelle est disposé l'élément de cuisson (6, 7, 8), ledit élément de cuisson (6,7,8) étant constitué par un foyer de chauffe (9), tel qu'un foyer halogène, radiant ou à induction, comprenant une enveloppe externe isolante (11) et surmontée d'une pastille en verre vitrocéramique (10) reposant, au niveau de sa bordure périphérique (14), dans une cornière en matériau isolant (15), caractérisé en ce que la bordure périphérique de la pastille en verre vitrocéramique (10) présente une surface légèrement supérieure à celle du foyer de chauffe (9), la découpe (3, 4, 5) réalisée dans le plan de travail étant également de dimension légèrement supérieure à la surface du foyer de chauffe (9) augmentée de la surépaisseur (12) due à l'enveloppe isolante (11), cette découpe (3, 4, 5) comportant en outre, dans sa bordure supérieure (16) un décrochement (17), destiné à accueillir la pastille (10) et sa cornière en matériau isolant (15) de sorte que la pastille (10) se dispose dans un même plan horizontal que la face supérieure (18) du plan de travail (1), une colle d'étanchéité et d'assemblage (21) étant injectée d'une part entre les parois externes (19) du décrochement (17) recevant la cornière (15), et les parois définissant le décrochement (17) et d'autre part les parois internes (20) en regard) de la cornière et la pastille en verre vitrocéramique (10).

2. Plan de travail selon la revendication 1, caractérisé en ce que l'enveloppe isolante (11) recouvre également la face inférieure (13) du foyer de chauffe (9).

3. Plan de travail selon la revendication 1, caractérisé en ce que la colle d'étanchéité (21) est prévue pour résister à une température de l'ordre de 300° Celsius.

4. Plan de travail selon l'une des revendications 1 à 3, caractérisé en ce que la cornière en matériau isolant (15) définit un rebord vertical (22) de hauteur (23) légèrement inférieure à l'épaisseur (24) de la pastille en verre vitrocéramique (10), de manière à assurer, entre cette dernière et le plan de travail (1), une rainure (25), de faible profondeur, destinée à être comblée par la colle d'étanchéité et d'assemblage (21).

5. Plan de travail selon l'une quelconque des revendications 1 à 4, caractérisé en ce que sous les éléments de cuisson (6, 7, 8) est disposé un capot de protection (26).

6. Plan de travail selon l'une quelconque des revendications 1 à 5, caractérisé en ce qu'il comporte une découpe (30) dans laquelle est intégré un pupitre de commande (29) connecté aux éléments de cuisson (6, 7, 8).

## Patentansprüche

1. Küchenarbeitsplatte (1) besonders für den Haushalt mit mindestens einem Heizelement (6, 7, 8) und mindestens einem Ausschnitt (3, 4, 5) in welchem das Heizelement (6, 7, 8) angeordnet ist, wobei das Heizelement (6, 7, 8) aus einer Kochstelle (9), wie einer Halogen-, Strahlungs- oder Induktionskochstelle besteht, die einen isolierenden Außenmantel (11) aufweist und unter einer Glaskeramikscheibe (10) angeordnet ist, die mit ihrem Randbereich (14) in einem Winkelelement (15) aus Isoliermaterial aufliegt, **dadurch gekennzeichnet,** daß der Randbereich der Glaskeramikscheibe (10) eine geringfügig größere Fläche als die der Kochstelle (9) aufweist, wobei der in der Arbeitsplatte hergestellte Ausschnitt (3, 4, 5) auch eine geringfügig größere Abmessung als die Fläche der Kochstelle (9) unter Hinzurechnung der Wandstärke (12) des isolierenden Mantels (11) aufweist, wobei dieser Ausschnitt (3, 4, 5) außerdem in seinem oberen Randbereich (16) einen Absatz (17) zur Aufnahme der Glaskeramikscheibe (10) und ihres Winkelelements (15) aus isolierendem Material aufweist, so daß die Glaskeramikscheibe (10) in der gleichen horizontalen Ebene wie die obere Fläche (18) der Arbeitsplatte (1) liegt, und wobei eine klebende Dichtungs- und Verbindungsmasse (21) einerseits zwischen die Außenwände (19) des das Winkelelement (15) aufnehmenden Absatzes (17) und die den Absatz (17) definierenden Wände und andererseits zwischen die gegenüberliegenden Innenwände (20) des Winkelelements und der Glaskeramikscheibe (10) eingespritzt ist.

2. Arbeitsplatte nach Anspruch 1 **dadurch gekennzeichnet,** daß der isolierende Mantel (11) auch die Unterseite (13) der Kochstelle (9) abdeckt.

3. Arbeitsplatte nach Anspruch 1 **dadurch gekennzeichnet,** daß die klebende Dichtungsmasse (21) bei einer Temperatur von etwa 300°C beständig ist.

4. Arbeitsplatte nach einem der Ansprüche 1 bis 3 **dadurch** **gekennzeichnet,** daß das Eckelement (15) aus isolierendem Material eine senkrechte Randleiste (22) von einer etwas geringeren Höhe (23) als die Dicke (24) der Glaskeramikscheibe (10) definiert, so daß zwischen letzterer und der Arbeitsplatte (1) eine Nut (25) von geringer Tiefe verbleibt, die zur Ausfüllung mit dem klebenden Dichtungs- und Verbindungsmaterial (21) bestimmt ist.

5. Arbeitsplatte nach einem der Ansprüche 1 bis 4 **dadurch** **gekennzeichnet,** daß unter den Heizelementen (6, 7, 8) eine Schutzhaube (26) angeordnet ist.

6. Arbeitsplatte nach einem der Ansprüche 1 bis 6 **dadurch** **gekennzeichnet,** daß sie einen Ausschnitt (30) aufweist, in dem eine Steuerungstafel (29) integriert ist, die mit den Heizelementen (6, 7, 8) verbunden ist.

## Claims

1. Kitchen work surface (1), in particular for domestic use, comprising at least one cooking element (6, 7, 8) and at least one cut-out (3, 4, 5) in which the cooking element (6, 7, 8) is placed, said cooking element (6, 7, 8) being constituted by a heat source (9), such as a halogen, radiant or induction source, comprising an insulating outer casing (11) and surmounted by a plate of vitroceramic glass (10) resting, at the level of its peripheral rim (14), in an angle member (15) of insulating material, characterised in that the peripheral rim of the plate of vitroceramic glass (10) has a surface slightly greater than that of the heating source (9), the cut-out (3, 4, 5) made in the work surface also having dimensions slightly greater than the surface of the heat source (9) increased by the excess thickness (12) due to the insulating casing (11), this cut-out (3, 4, 5) also comprising, in its upper rim (16), a recess (17), intended to receive the plate (10) and its angle member (15) of insulating material so that the plate (10) is disposed in the same horizontal plane as the upper side (18) of the work surface (1), a sealing and bonding adhesive (21) being injected on the one hand between the outer walls (19) of the recess (17) receiving the angle member (15), and the walls defining the recess (17) and on the other hand the facing inner walls (20) of the angle member and the plate of vitroceramic glass (10).

2. Work surface according to Claim 1, characterised in that the insulating casing (11) also covers the lower side (13) of the heat source (9).

3. Work surface according to Claim 1, characterised in that the sealing adhesive (21) is provided to withstand a temperature of the order of 300° Celsius.

4. Work surface according to one of Claims 1 to 3, characterised in that the angle member (15) of insulating material defines a vertical flange (22) of height (23) slightly less than the thickness (24) of the plate of vitroceramic glass (10), in order to ensure, between the latter and the work surface (1), a groove (25), of slight depth, intended to be filled with the sealing and bonding adhesive (21).

5. Work surface according to one of Claims 1 to 4, characterised in that a protective cover (26) is placed below the cooking elements (6, 7, 8).

6. Work surface according to one of Claims 1 to 5, characterised in that it comprises a cut-out (30) in which is integrated a control panel (29) connected to the cooking elements (6, 7, 8).
